# EUROPÄISCHE PATENTSCHRIFT

(11) **EP 0 276 668 B1**
(45) Veröffentlichungstag und Bekanntmachung des Hinweises auf die Patenterteilung: **18.03.1992**
(21) Anmeldenummer: 88100258.8
(22) Anmeldetag: 11.01.1988
(51) Int. Cl.: A47B 88/20, A47B 88/00

(54) **Schubkasten**
Drawer
Tiroir

(30) Priorität: 12.01.1987 DE 8700501 U; 18.05.1987 DE 8707115 U
(43) Veröffentlichungstag der Anmeldung: 03.08.1988
(73) Patentinhaber: Ninkaplast GmbH, D-32108 Bad Salzuflen (DE)
(72) Erfinder: Twellman, Günter, 4905 Spenge-Lenzinghausen (DE)
(74) Vertreter: TER MEER STEINMEISTER & PARTNER GbR

(56) Entgegenhaltungen:
- CH-A- 547 619
- DE-A- 1 529 649
- DE-A- 2 254 968
- FR-U- 2 501 634

## Beschreibung

Die Erfindung betrifft einen Schubkasten gemäß dem Oberbegriff des Anspruchs 1 oder 3.

Es sind Schubkästen bekannt, bei denen die zur Bildung einer Fachaufteilung im Inneren des Schubkastens dienenden Trennwände in einem Stück mit dem Boden und der Zarge des Schubkastens ausgebildet sind oder durch einen einstückigen, lösbar in den Schubkasten einlegbaren Einsatz gebildet werden. Dies hat den Nachteil, daß die Fachaufteilung nachträglich nicht mehr verändert werden kann, so daß zur Herstellung von Schubkästen mit verschiedenen Fachaufteilungen jeweils ein spezielles, verhältnismäßig teures Werkzeug benötigt wird.

Aus der FR-A-2 501 634 ist ein Schubkasten nach dem Oberbegriff des Anspruchs 1 bekannt, bei dem die Trennwände lösbar eingesetzt sind, so daß hinsichtlich der Fachaufteilung eine größere Variabilität erreicht wird. Ein Problem besteht jedoch darin, die Trennwände derart zu befestigen, daß einerseits ein hohes Maß an Stabilität und andererseits ein gefälliges, solides Aussehen des Schubkastens sowohl mit eingesetzten Trennwänden als auch ohne Trennwände gewährleistet ist.

Die erfindungsgemäße Lösung dieses Problems ergibt sich aus dem kennzeichnenden Teil des Anspruchs 1, 3 oder 6.

Die Trennwände sind mit ihren Enden in senkrechten Führungsnuten in den Innenflächen der Zarge geführt und werden hierdurch stabil abgestützt, so daß sie beim Ausziehen des Schubkastens nicht wackeln oder klappern. Durch eine abgestufte Gestaltung der Innenfläche der Zarge wird dabei erreicht, daß der obere Rand der Zarge nicht durch die Führungsnuten unterbrochen wird und somit ein glattes und sauberes Erscheinungsbild bietet. Bei entnommenen Trennwänden wird die Innenfläche der Zarge durch die Abstufung und durch die senkrechten Führungsnuten im unteren Bereich der Zarge optisch aufgelockert. Die Führungsnuten erscheinen somit als dekoratives Element, so daß auch bei entnommenen Trennwänden der Eindruck eines unfertigen oder unvollständigen Schubkastens vermieden wird. Durch eine zusätzliche Verrastung wird ein unbeabsichtigtes Anheben der Trennwände verhindert und eine feste Anlage am Boden des Schubkastens gewährleistet.

Die Vertiefungen zur Verrastung der Trennwände befinden sich am Grund der Führungsnuten, und zwar vorzugsweise etwa in Höhe der Abstufung der Zarge, und sind somit auch bei entnommenen Trennwänden kaum auffällig. Wegen der Eigenelastizität des Zargenprofils kann eine stabile und dennoch einfach lösbare Verrastung durch starre Rastvorsprünge an den Trennwänden erreicht werden.

Bevorzugt sind die Rastvertiefungen in der Zarge als flache Mulden mit abgeschrägten oder abgerundeten Rändern ausgebildet, die sich leicht reinigen lassen.

Die Ansprüche 3 bis 14 befassen sich mit der weitergehenden Aufgabe, eine ebenso stabile und optisch ansprechende lösbare Befestigungsmöglichkeit für quer zu den Trennwänden verlaufende Zwischenwände zur Bildung einer gitterartigen Fachaufteilung bzw. eine stabile und das Erscheinungsbild nicht störende lösbare Verbindung von Teilen der Zarge untereinander zu schaffen. Die in diesen Ansprüchen angegebenen Lösungen sind besonders zweckmäßig in Kombination mit den Merkmalen der Ansprüche 1 und 2, können jedoch auch unabhängig von diesen Merkmalen eingesetzt werden. All diesen Lösungen ist der Grundgedanke gemeinsam, daß die Wandteile in vertikaler Richtung ineinandergesteckt werden.

Gemäß Anspruch 3 sind die Zwischenwände an ihren Enden mit Halteflügeln versehen, die von oben in Ausnehmungen in den oberen Rändern der angrenzenden Trennwände eingesteckt werden. Die Halteflügel übergreifen jeweils einen am Grund der Ausnehmung der Trennwand ausgebildeten Wulst und verhindern so ein Auseinanderbiegen der Trennwände. Zugleich wird durch den Eingriff der Halteflügel in die Ausnehmungen bereits eine gewisse Kippsicherung für die Zwischenwand gebildet. Als ergänzende Kippsicherung und zur Sicherung der Zwischenwände gegen ein Abziehen nach oben sind die Zwischenwände zusätzlich im unteren Bereich mit Rastvorsprüngen versehen, die in Rastmulden der Trennwände eingreifen. Der im Querschnitt halbkreisförmige Wulst in der Ausnehmung der Trennwand und der diesen Wulst übergreifende Halteflügel der Zwischenwand bilden ein Gelenk, das beim Herstellen und Lösen der Rastverbindung ein Schwenken der Zwischenwand um eine längs des oberen Randes der Trennwand verlaufenden Achse gestattet.

Die Rastmulde weist steile obere und seitliche Ränder zur formschlüssigen Abstützung des Rastvorsprungs auf. Nach unten läuft die Rastmulde dagegen flach aus, so daß das Erscheinungsbild verbessert und die Reinigung erleichtert wird.

Bei der alternativen Lösung gemäß Anspruch 6 wird eine feste Anlage der Zwischenwände an den Trennwänden dadurch erreicht, daß die Trennwände im unteren Bereich mit zum unteren Ende offenen hinterschnittenen Nuten versehen sind, die in die entsprechende Führungsstücke der Zwischenwände eingreifen. Indem die Führungsstücke von unten in die hinterschnittenen Nuten eingeführt werden, wird eine feste Steckverbindung zwischen den Trennwänden und den Zwischenwänden geschaffen. Da die Hinterschneidungen nur im unteren Bereich der Trennwände ausgebildet sind, wird durch sie das Erscheinungsbild der Trennwände kaum beeinträchtigt.

In Verlängerung der hinterschnittenen Nuten können flache Nuten vorgesehen sein, die sich bis zum oberen Rand der Trennwand erstrecken und die Seitenfläche der Trennwand optisch auflockern und die zur Befestigung der Zwischenwände dienenden hinterschnittenen Nuten "tarnen".

Bevorzugt sind die hinterschnittenen Nuten als schräg zur Seitenfläche der Trennwand verlaufende Schwalbenschwanznuten ausgebildet, die bereits in Abstand zum unteren Rand der Trennwand in der Seitenfläche auslaufen. Durch diese Konstruktion wird erreicht, daß weder die oberen noch die unteren Ränder der Trennwände durch Nuten unterbrochen werden.

Bei einer mehrteiligen Zarge sind die einzelnen Schenkel mit Hilfe von an ihren Enden ausgebildeten Führungsprofilen in senkrechter Richtung ineinanderschiebbar. Durch an den Führungsprofilen ausgebildete Keilflächen wird erreicht, daß die Schenkel beim Ineinanderschieben der Führungsprofile fest miteinander verspannt werden, so daß die Stoßfuge praktisch vollständig geschlossen wird.

Weitere vorteilhafte Ausgestaltungen der Erfindung ergeben sich aus den Unteransprüchen.

Im folgenden werden bevorzugte Ausführungsbeispiele der Erfindung anhand der Zeichnung näher erläutert.

Es zeigen:
- Fig. 1: einen Querschnitt durch einen erfindungsgemäßen Schubkasten;
- Fig. 2: einen Längsschnitt durch den Schubkasten;
- Fig. 3: einen vergrößerten Schnitt durch einen Schenkel der Schubkasten-Zarge;
- Fig. 4: eine Teilansicht einer Trennwand;
- Fig. 5: einen Schnitt längs der Linie V-V in Figur 4;
- Fig. 6: eine Teilansicht einer mit der Trennwand gemäß Figur 4 verbindbaren Zwischenwand;
- Fig. 7: eine Teilansicht einer Trennwand gemäß einem anderen Ausführungsbeispiel der Erfindung;
- Fig. 8: einen Schnitt längs der Linie VIII-VIII in Figur 7;
- Fig. 9: eine Teilansicht einer mit der Trennwand gemäß Figur 7 verbindbaren Zwischenwand;
- Fig. 10: einen vergrößerten Grundriß eines Verbindungsbereichs zwischen den Trenn- und Zwischenwänden gemäß Figuren 7 und 9;
- Fig. 11: eine Teilansicht einer Trennwand gemäß einem weiteren Ausführungsbeispiel der Erfindung;
- Fig. 12: einen Schnitt längs der Linie XII-XII in Figur 11;
- Fig. 13: eine Teilansicht einer mit der Trennwand gemäß Figur 11 verbindbaren Zwischenwand;
- Fig. 14: einen vergrößerten Grundriß eines Verbindungsbereichs zwischen den Trenn- und Zwischenwänden gemäß Figuren 11 und 13;
- Fig. 15: einen Grundriß eines erfindungsgemäßen Schubkastens;
- Fig. 16: eine Ansicht einer Zwischenwand gemäß einem weiteren Ausführungsbeispiel der Erfindung; und
- Fig. 17: die Zwischenwand gemäß Figur 16 in der Draufsicht.
- Fig. 18: eine Ansicht des Verbindungsbereichs zwischen einer Seitenwand und einer Rückwand der Schubkastenzarge; und
- Fig. 19: einen Schnitt längs der Linie IV-IV in Figur 3.

Gemäß Figuren 1 und 2 weist ein Schbukasten 10 eine Zarge 12 aus Kunststoff und einen beispielsweise durch eine beschichtete Spanplatte gebildeten Boden 14 auf. Die Zarge 12 bildet einen geschlossenen Rahmen mit seitlichen Schenkeln 16,18, einem rückwärtigen Schenkel 20 und einem vorderen Schenkel 22, der an der Innenfläche eines Vorderstücks 24 des Schubkastens anliegt. Die Schenkel 16-22 sind doppelwandig ausgebildet und weisen jeweils ein im wesentlichen umgekehrt U-förmiges Profil auf. Die seitlichen Schenkel 16,18 dienen zur Verblendung von schubkastenseitigen und korpusseitigen Laufschienen 26,28 (rechts in Figur 1) und sind oberhalb der Laufschienen durch eingeschweißte Leisten 30 versteift. Die Innenwände der Schenkel 16-22 sind mit einer Abstufung 32 versehen, und in die vorderen und rückwärtigen Schenkel sind im unteren Bereich Führungsnuten 34 für Kunststoff-Trennwände 36 eingeformt.

Wie in Figur 3 zu erkennen ist, ist am Grund der Führungsnut 34 im Bereich des in die Abstutung 32 mündenden oberen Endes eine Vertiefung 38 ausgebildet, die zur Verrastung der Trennwand 36 dient. Die Vertiefung 38 weist einen verhältnismäßig steilen, jedoch abgerundeten oberen Rand auf und läuft nach unten schräg aus. Die Trennwand 36 ist an die Form der Innenfläche der Zarge und des Bodens des Schubkastens angepaßt und läßt sich derart von oben in die Führungsnuten 34 einschieben, daß sie dicht am Boden 14 des Schubkastens anliegt. An den stirnseitigen Rändern der Trennwand 36 sind im oberen Bereich Rastvorsprünge ausgebildet, die an die Form der Vertiefungen 38 angepaßt sind und beim Einschieben der Trennwand in die Führungsnuten unter elastischer Durchbiegung der Innenwand der Zarge in die Vertiefungen 38 einrasten. Auf diese Weise wird eine feste Anlage der Trennwand am Boden 14 des Schubkastens erreicht. Der in Figur 3 durch eine strichpunktierte Linie angedeutete obere Rand der Trennwand liegt in Höhe der Abstufung 32 und ist in seinen Endbereichen an die Form der Abstufung angepaßt.

Figur 4 zeigt ein Beispiel einer Trennwand 36 mit einem Rastvorsprung 40. Zwischen zwei benachbarten Trennwänden 36 der in Figur 4 gezeigten Bauart läßt sich eine in Figur 6 gezeigte querverlaufende Zwischenwand 42 befestigten. Zu diesem Zweck ist am oberen Rand der Trennwand 36 eine Ausnehmung 44 vorgesehen, auf deren Grund sich ein längsverlaufenden, im Querschnitt etwa halbkreisförmiger Wulst 46 befindet. Die Breite der Ausnehmung 44 stimmt mit der Breite der Zwischenwand 42 überein. In der Seitenfläche der Trennwand 36 ist unter der Ausnehmung 44 eine im Querschnitt keilförmige, nach unten flach auslaufende Rastmulde 48 ausgebildet.

Die Zwischenwand 42 ist an ihren Enden jeweils mit einem in Verlängerung des oberen Randes angeordneten, zu der Ausnehmung 44 komplementären Halteflügel 50 und einem in die Rastmulde 48 eingreifenden Rastvorsprung 52 versehen.

Zur Befestigung der Zwischenwand 42 an der Trennwand 36 wird der Halteflügel 50 in die Ausnehmung 44 eingesetzt. Der Wulst 46 bildet eine definierte Schenkachse, um die sich die Zwischenwand 42 in Bezug auf die Trennwand 36 schwenken läßt, bis der Rastvorsprung 42 über die am oberen Rand der Rastmulde 48 gebildete Kante gleitet und hinter dieser Kante einrastet.

Das in Figur 6 nicht gezeigte entgegengesetzte Ende der Zwischenwand 42 läßt sich in entsprechender Weise an einer weiteren Trennwand 36 befestigen.

Figuren 7 bis 10 zeigen ein weiteres Ausführungsbeispiel der Trennwand 36 und der zugehörigen Zwischenwand 42.

Die Trennwand 36 ist mit einer flachen senkrechten Nut 54 versehen, die den stirnseitigen Rand der Zwischenwand 42 aufnimmt. Der untere Abschnitt der Nut 54 ist als hinterschnittene Nut 56 mit größerer Tiefe ausgebildet. Die Zwischenwand 42 ist mit einem Führungsstück 58 versehen, das sich von unten paßgenau in die hinterschnittene Nut 56 einführen läßt.

Ein weiteres Ausführungsbeispiel der Verbindungseinrichtung zwischen der Trennwand 36 und der Zwischenwand 42 ist in Figuren 11 bis 14 dargestellt.

Bei dieser Ausführungsform ist die Trennwand 36 mit einer schräg zu ihrer Seitenfläche verlaufenden Schwalbenschwanznut 60 versehen, die in Abstand zum unteren Rand der Trennwand 36 in der Seitenfläche der Trennwand ausläuft. Das obere Ende der Schwalbenschwanznut 60 befindet sich in Abstand zum oberen Rand der Trennwand 36 und ist verhältnismäßig steil, beispielsweise unter einem Winkel von 45° abgeschrägt. Die Trennwand 36 weist somit durchgehende obere und untere Ränder auf und ist lediglich in den Seitenflächen mit unauffälligen flachen Vertiefungen (den Schwalbenschwanznuten 60) versehen. Die Zwischenwand 42 weist gemäß Figur 13 ein an die Schwalbenschwanznut 60 angepaßtes, in der Seitenansicht etwa keilförmiges Führungsstück 62 mit schwalbenschwanzförmigem Querschnitt auf. Die flügelartig vorspringenden Ecken 64 des Führungsstücks 62 lassen sich schräg von unten in das auslaufende, erweiterte untere Ende der Schwalbenschwanznut 60 einführen. Auf diese Weise wird eine besonders stabile Verbindung zwischen der Trennwand 36 und der Zwischenwand 42 hergestellt. Wenn die miteinander verbundenen Trenn- und Zwischenwände in den Schubkasten eingesetzt sind, werden die Trennwände 36 durch die Keilform der Führungsstücke 62 gegen ein unbeabsichtigtes Abziehen nach oben gesichert.

Figur 15 zeigt ein typisches Beispiel einer Fachaufteilung des erfindungsgemäßen Schubkastens 10. Die Zwischenwände 42 sind in einer anhand von Figuren 4 bis 6, 7 bis 10 oder 11 bis 14 beschriebenen Weisen mit beiden Enden an den längsverlaufenden Trennwänden 36 befestigt. Weitere Zwischenwände 66 sind zwischen den Trennwänden 36 und den seitlichen Schenkeln 16,18 der Zarge angeordnet. Die Zwischenwände 66 sind jeweils nur mit einem Ende an der angrenzenden Trennwand 36 befestigt, während das entgegengesetzte Ende stumpf an der Schubkastenzarge anliegt. Durch die oben beschriebenen Befestigungsarten wird eine solche Stabilität erreicht, daß eine formschlüssige Verbindung der Zwischenwände 66 mit der Zarge nicht erforderlich ist.

Zur zusätzlichen Erhöhung der Stabilität sind die Zwischenwände 66 gemäß Figuren 16 und 17 zumindest im unteren Bereich mit abgerundeten Stützflügeln 68 versehen, die sich an der Seitenfläche der Trennwand 36 abstützen.

Bei dem Ausführungsbeispiel gemäß Figuren 18 und 19 sind die vier Schenkel der Zarge 12 als getrennte Bauteile ausgebildet. In Figur 18 ist der auf dem Boden 14 montierte seitliche Schenkel 18 der Zarge im Querschnitt dargestellt. Dieser Schenkel weist am rückwärtigen Ende eine abgerundete Ecke und einen Anschlußbereich 144 für den rückwärtigen Schenkel 20 der Zarge auf. Wie in Figur 19 zu erkennen ist, ist am Ende des Anschlußbereichs 144 ein im wesentlichen T-förmiges Führungsprofil 146 ausgebildet, dessen Quersteg 148 schräg zu der Stoßfuge 150 zwischen den Schenkeln 18,20 verläuft und eine Keilfläche 152 bildet. Der Schenkel 20 weist eine am unteren Ende offene und am oberen Ende geschlossene hinterschnittene Nut 154 auf, die eine zu der Keilfläche 152 komplementäre Keilfläche 156 bildet. Wenn der Schenkel 20 in der in Figur 18 gezeigten Weise von oben aufgesteckt wird, so greift das Führungsprofil 146 in die hinterschnittene Nut 154 des Schenkels 20 ein. Wenn anschließend der Schenkel 20 mit Hilfe von Schrauben fest gegen den Boden 14 gespannt wird, so bewirken die aufeinander aufgleitenden Keilflächen 152, 156, daß die Schenkel 18,20 fest gegeneinander gespannt werden, so daß die Stoßfuge 150 geschlossen wird.

Statt die Schenkel der Zarge gegen den Boden zu spannen, kann eine feste Anlage der Keilflächen und ein dichter Schluß der Stoßfuge auch dadurch erreicht werden, daß die miteinander in Eingriff stehenden Verbindungsbereiche der Schenkel mit geeigneten Rastmitteln versehen werden, die in der endgültigen Montagestellung einrasten und eine gegenseitige Verschiebung der Schenkel in Längsrichtung der Führungsprofile verhindern.

## Patentansprüche

1. Schubkasten mit einer Zarge (12) aus Kunststoff, mit Schenkeln (16,18, 20,24) deren Profil auf der Schubkasteninnenseite in etwa halber Höhe eine Abstufung (32) aufweist und mit an wenigstens zwei gegenüberliegenden Schenkeln (20,24) der Zarge gehaltenen Trennwänden (36) zur Bildung einer Fachaufteilung,
dadurch **gekennzeichnet,**
- daß die Schenkel (16,18,20,22) ein umgekehrt U-förmiges Profil aufweisen,
- daß die wenigstens zwei gegenüberliegenden Schenkel (20,24) in ihrem breiteren unteren Bereich mit vom unteren Rand bis zu der Abstufung (32) verlaufenden senkrechten Führungsnuten (34) für die Trennwände (36) versehen sind und
- daß die Trennwände (36) an ihren Enden in der Nähe ihres oberen Randes mit Rastvorsprüngen (40) versehen sind, die in entsprechende Vertiefungen (38) am Grund der Führungsnuten (34) eingreifen.

2. Schubkasten nach Anspruch 1, dadurch **gekennzeichnet,** daß die Vertiefungen (38) wenigstens an ihrem unteren Rand flach auslaufen.

3. Schubkasten nach dem Oberbegriff des Anspruchs 1 oder nach einem der Ansprüche 1 und 2, mit an den Trennwänden (36) gehaltenen, rechtwinklig zu diesen verlaufenden Zwischenwänden (42), dadurch **gekennzeichnet,**
- daß die Schenkel (16,18,20,22) ein umgekehrt U-förmiges Profil aufweisen,
- daß die Trennwände (36) am oberen Rand mit Ausnehmungen (44) versehen sind,
- daß auf der Bodenfläche der Ausnehmungen (44) ein in Längsrichtung der Trennwand verlaufender Wulst (46) mit etwa halbkreisförmigen Querschnitt ausgebildet ist und
- daß die Zwischenwände (42) an ihren Enden, in Verlängerung ihres oberen Randes mit komplementär zu den Ausnehmungen (44) der Trennwände gestalteten Halteflügeln (50) versehen sind.

4. Schubkasten nach Anspruch 3, dadurch **gekennzeichnet,** daß an den stirnseitigen Rändern der Zwischenwände (42) im unteren Bereich Rastvorsprünge (52) angeordnet sind, die in entsprechende Rastmulden (48) der Trennwände (36) eingreifen.

5. Schubkasten nach Anspruch 4, dadurch **gekennzeichnet,** daß die Rastmulden (48) nach unten flach auslaufen.

6. Schubkasten nach dem Oberbegriff des Anspruchs 1 oder nach Anspruch 1 oder 2, dadurch **gekennzeichnet,** daß die Trennwände (36) mit senkrechten, zum unteren Ende hin offenen und in Abstand zum oberen Rand der Trennwand endenden hinterschnittenen Nuten (56;60) versehen sind, in die von den stirnseitigen Rändern der Zwischenwände (42;66) vorspringende Führungsstücke (58;62) eingreifen, und daß die Schenkel (16,18,20,22) ein umgekehrt U-förmiges Profil aufweisen.

7. Schubkasten nach Anspruch 6, dadurch **gekennzeichnet,** daß sich in Verlängerung der hinterschnittenen Nut (56) eine flache Nut (54) bis zum oberen Rand der Trennwand erstreckt und daß der stirnseitige Rand der Zwischenwand (42) paßgenau in die flache Nut (54) eingreift.

8. Schubkasten nach Anspruch 7, dadurch **gekennzeichnet,** daß das Führungsstück (62) einen schwalbenschwanzförmigen Querschnitt und einen keilförmigen, sich nach unten verjüngenden Längsschnitt aufweist und in eine schräg zur Seitenfläche der Trennwand (36) verlaufende Schwalbenschwanznut (60) eingreift, deren unteres Ende in Abstand zum unteren Rand der Trennwand (36) in der Seitenfläche der Trennwand ausläuft.

9. Schubkasten nach einem der Ansprüche 3 bis 8, dadurch **gekennzeichnet,** daß wenigstens eine der Zwischenwände (66) nur mit einem Ende an einer der Trennwände (36) gehalten ist und sich mit dem anderen Ende stumpf an einem parallel zu dieser Trennwand verlaufenden Schenkel (16,18) der Zarge (12) abstützt.

10. Schubkasten nach Anspruch 9, dadurch **gekennzeichnet,** daß die Zwischenwand (66) an ihrem an der Trennwand (36) gehaltenen Ende zumindest im unteren Bereich mit Stützflügeln (68) versehen ist, die sich an der Seitenfläche der Trennwand (36) abstützen.

11. Schubkasten nach einem der Ansprüche 1 bis 10, bei dem die Schenkel (16,18,20,22) der Zarge als getrennte, lösbar ineinandergesteckte Bauteile ausgebildet sind, dadurch **gekennzeichnet,** daß die Schenkel in ihren Verbindungsbereichen mit ineinandergreifenden, im wesentlichen senkrecht verlaufenden Führungsprofilen (146,154) versehen und durch schräg zur Stoßfuge (150) verlaufende Keilflächen (152,156) gegeneinander gespannt sind.

12. Schubkasten nach Anspruch 11, dadurch **gekennzeichnet,** daß jeweils eines der Führungsprofile (146) L- oder T-förmig ausgebildet ist und in eine das andere Führungsprofil bildende, am unteren Ende offene und am oberen Ende geschlossene hinterschnittene Nut (154) eingreift und daß die Keilflächen 152,156) an dem Quersteg (148) des L- oder T-förmigen Führungsprofils (146) und/oder an der parallel zu dem Quersteg verlaufenden Wand der hinterschnittenen Nut (154) ausgebildet sind.

13. Schubkasten nach Anspruch 12, dadurch **gekennzeichnet,** daß die seitlichen Schenkel (16,18) der Zarge mit abgewinkelten Anschlußbereichen (144) für den rückwärtigen Schenkel (20) und/oder den vorderen Schenkel (22) versehen sind und daß die L- oder T-förmigen Führungsprofile (146) an den Anschlußbereichen (144) ausgebildet sind.

14. Schubkasten nach einem der Ansprüche 11 bis 13, dadurc**h gekennzeichnet,** daß die Schenkel (16,18,20,22) der Zarge in Längsrichtung der Führungsprofile (146,154) miteinander verrastbar sind.

## Claims

1. A drawer comprising a body (12) of synthetic plastics material, comprising arms (16, 18, 20, 24) at approximately half the height of which comprises a step (32) at about half the height of the interior of the drawer while on at least two oppositely disposed arms (20, 24) of the body, there are partitions (36) to form compartmented subdivisions, characterised in that the arms (16, 18, 20, 22) have an inverted U-shaped profile and in that the at least two oppositely disposed arms (20, 24) are in their broader lower portion provided with, extending from the bottom edge as far as the step (32), vertical guide grooves (34) for the partitions (36) and in that at their ends the partitions (36) are provided in the vicinity of their upper edge with projections (40) which engage corresponding depressions (38) in the bottom of the guide grooves (34).

2. A drawer according to Claim 1, characterised in that the depressions (38) run out flat at least at their bottom edge.

3. A drawer according to the preamble to Claim 1 or according to one of Claims 1 and 2 with, supported on and extending at a right-angle to the partitions (36) intermediate walls (42), characterised in that the arms (16, 18, 20, 22) have an inverted U-shaped profile and in that the partitions (36) are provided at the upper edge with recesses (44) and in that on the bottom of the recesses (44) there is extending in the longitudinal direction of the partition a bead (46) of substantially semi-circular cross-section and in that the partitions (42), at their ends and as an extension of their upper edge, are provided with retaining flanges (50) which are constructed to match the recesses (44) in the partitions.

4. A drawer according to Claim 3, characterised in that at the end edges of the partitions (42) there are in the lower portion projections (52) which engage corresponding depressions (48) in the partitions (36).

5. A drawer according to Claim 4, characterised in that the depressions (48) run out flat in a downwardly direction.

6. A drawer according to the preamble to Claim 1 or according to Claim 1 or 2, characterised in that the partitions (36) are provided with vertical back-tapered grooves (56, 60) which are open towards the bottom end and which end at a distance from the upper edge of the partition and into which engage guide members (58, 62) which project from the end edges of the partitions (42, 66) and in that the arms (16, 18, 20, 22) have an inverted U-shaped profile.

7. A drawer according to Claim 6, characterised in that as an extension to the back-tapered groove (56), a shallow groove (54) extends as far as the upper edge of the partition and in that the end edge of the partition (42) engages and is a very accurate fit into the shallow groove (54).

8. A drawer according to Claim 7, characterised in that the guide member (62) has a dovetailed cross-section and a wedge-shaped downwardly tapering longitudinal section and engages a dovetailed groove (60) which extends obliquely to the lateral surface of the partition (36) and the bottom end of which runs out in the lateral surface of the partition (36) at the bottom edge thereof.

9. A drawer according to one of Claims 3 to 8, characterised in that at least one of the partitions (66) has only one end supported on one of the partitions (36) while its other end abuts an arm (16, 18) of the body (12) which extends parallel with this partition.

10. A drawer according to Claim 9, characterised in that at its end which is supported on the partition (36), the partition (66) is at least in its bottom portion provided with bracing members (68) which are braced against the lateral surface of the partition (36).

11. A drawer according to one of Claims 1 to 10 in which the arms (16, 18, 20, 22) of the body are constructed as separate detachably inter-engaged components, characterised in that in their connection zones the arms are provided with inter-engaging substantially vertically extending guide profiles (146, 154) and are tensioned in respect of one another by means of wedge-shaped surfaces (152, 156) which extend obliquely to the joint (150).

12. A drawer according to Claim 11, characterised in that in each case one of the guide profiles (146) is L-shaped or T-shaped and engages a back-tapered groove (154) which forms the other guide profile and which is open at the bottom end and closed at the upper end and in that the wedge-like faces (152, 156) are constructed on the transverse web (148) of the L-shaped or T-shaped guide profile (146) and/or on that wall of the back-tapered groove (154) which extends parallel with the transverse web.

13. A drawer according to Claim 12, characterised in that the lateral arms (16, 18) of the body are provided with angled over connecting zones (144) for the rear arm (20) and/or the front arm (22) and in that the L-shaped or T-shaped guide profiles (146) are constructed at the connecting zones (144).

14. A drawer according to one of Claims 11 to 13, characterised in that the arms (16, 18, 20, 22) of the body are adapted to be engaged with one another in the longitudinal direction of the guide profiles (146, 154).

## Revendications

1. Tiroir avec un encadrement (12) en matière plastique, comprenant des branches (16, 18, 20, 24) dont le profil présente sur le côté intérieur du tiroir, sensiblement à mihauteur, un décrochement (32), et des cloisons de séparation (36) pour la formation de casiers, maintenues sur au moins deux branches opposées (20, 24) de l'encadrement, **caractérisé en ce** que les branches (16, 18, 20, 22) présentent un profil en U renversé, qu'au moins les deux branches opposées (20, 24) sont munies dans leur partie inférieure plus large de rainures de guidage verticales (34) pour les cloisons de séparation (36) qui s'étendent du bord inférieur jusqu'à décrochement (32), et que les cloisons de séparation (36) sont munies à leurs extrémités, à proximité de leur bord supérieur, de saillies d'arrêt (40) qui s'engagent dans des creux (38) conjugués au fond des rainures de guidage (34).

2. Tiroir selon la revendication 1, caractérisé en ce que les creux (38) présentent au moins à leur bord inférieur une surface plane.

3. Tiroir selon le préambule de la revendication 1 ou selon l'une des revendications 1 et 2, comprenant des cloisons intermédiaires (42) maintenues sur les cloisons de séparation (36) et s'étendant perpendiculairement à celles-ci, caractérisé en ce que les branches (16, 18, 20, 22) présentent un profil en U renversé, que les cloisons de séparation (36) sont munies à leur bord supérieur d'évidements (44), qu'au fond des évidements (44) est conformé un bourrelet (46) qui s'étend dans la direction longitudinale de la cloison de séparation et présente sensiblement une section transversale en forme de demi-cercle, et que les cloisons intermédiaires (42) sont munies à leurs extrémités, dans le prolongement de leur bord supérieur, d'ailettes de retenue (50) présentant une forme complémentaire aux évidements (44) des cloisons de séparation.

4. Tiroir selon la revendication 3, caractérisé en ce qu'aux bords frontaux des cloisons intermédiaires (42) sont disposées, dans la partie inférieure, des saillies d'arrêt (52) qui s'engagent dans des creux d'arrêt (48) correspondants des cloisons de séparation (36).

5. Tiroir selon la revendication 4, caractérisé en ce que les creux d'arrêt (48) se terminent en bas par une surface plane.

6. Tiroir selon le préambule de la revendication 1 ou selon l'une des revendications 1 ou 2, caractérisé en ce que les cloisons de séparation (36) présentent des encoches verticales (56; 60) contre-dépouillées ouvertes vers l'extrémité inférieure et se terminant à distance du bord supérieur de la cloison de séparation, dans lesquelles s'engagent des éléments de guidage (58; 62) en saillie par rapport aux bords frontaux des cloisons intermédiaires (42; 66), et que les branches (16, 18, 20, 22) présentent un profil en U renversé.

7. Tiroir selon la revendication 6, caractérisé en ce que dans le prolongement de l'encoche contre-dépouillée (56), une rainure plate (54) s'étend jusqu'au bord supérieur de la cloison de séparation, et que le bord frontal de la cloison intermédiaire (42) s'engage avec précision dans la rainure plate (54).

8. Tiroir selon la revendication 7, caractérisé en ce que l'élément de guidage (62) présente une section transversale en queue d'aronde et une coupe longitudinale en forme de coin se rétrécissant vers le bas et s'engage dans une encoche en queue d'aronde (60) qui est orientée en oblique par rapport à la face latérale de la cloison de séparation (36) et dont l'extrémité inférieure se termine, à distance du bord inférieur de la cloison de séparation (36), dans la face latérale de la cloison de séparation.

9. Tiroir selon l'une des revendications 3 à 8, caractérisé en ce qu au moins l'une des cloisons intermédiaires (66) n'est maintenue qu'avec l'une des extrémités sur l'une des cloisons de séparation (36) et s'appuie avec l'autre extrémité bord à bord sur une branche (16, 18) de l'encadrement (12) qui s'étend parallèlement à cette cloison de séparation.

10. Tiroir selon la revendication 9, caractérisé en ce que la cloison intermédiaire (66) est munie à son extrémité maintenue sur la cloison de séparation (36), au moins dans la partie inférieure, d'ailettes de support (68) qui prennent appui sur la face latérale de la cloison de séparation (36).

11. Tiroir selon l'une des revendications 1 à 10, pour lequel les branches (16, 18, 20, 22) de l'encadrement sont conformées en éléments séparés emboîtés de manière amovible, caractérisé en ce que dans leurs régions de liaison, les branches présentent des profils de guidage (146, 154) qui s'emboîtent les uns dans les autres et s'étendent sensiblement dans le sens vertical et qu'elles peuvent être bloquées les unes contre les autres par des surfaces de clavette (153, 156) orientées en oblique par rapport au joint (150).

12. Tiroir selon la revendication 11, caractérisé en ce que respectivement l'un des profils de guidage (146) est conformé en L ou en T et s'engage dans une rainure contre-dépouillée (154) qui forme l'autre profil de guidage, est ouverte à l'extrémité inférieure et fermée à l'extrémité supérieure, et que les surfaces de clavette (152, 156) sont conformées sur la nervure transversale (148) du profil de guidage (146) en L ou en T et/ou sur la paroi de la rainure contre-dépouillée (154) qui s'étend parallèlement à la nervure transversale.

13. Tiroir selon la revendication 12, caractérisé en ce que les branches latérales (16, 18) de l'encadrement présentent des sections de raccordement coudées (144) pour la branche arrière (20) et/ou pour la branche de devant (22), et que les profils de guidage (146) en L ou en T sont conformés sur les sections de raccordement (144).

14. Tiroir selon l'une des revendications 11 à 13, caractérisé en ce que les branches (16, 18, 20, 22) de l'encadrement peuvent être verrouillées les unes avec les autres dans le sens longitudinal des profils de guidage (146, 154).
